# EUROPÄISCHE PATENTSCHRIFT

(11) **EP 2 213 473 B1**
(45) Veröffentlichungstag und Bekanntmachung des Hinweises auf die Patenterteilung: **07.03.2012**
(21) Anmeldenummer: 10151501.3
(22) Anmeldetag: 25.01.2010
(51) Int. Cl.: B42F 7/12

(54) **Briefkorb**
Letter tray
Corbeille à lettres

(30) Priorität: 28.01.2009 DE 102009006526
(43) Veröffentlichungstag der Anmeldung: 04.08.2010
(73) Patentinhaber: Esselte Leitz GmbH & Co. KG, 70469 Stuttgart (DE)
(72) Erfinder: De Wispelaere, Mark, 9180, Moerbeke (BE)
(74) Vertreter: Reule, Hanspeter

(56) Entgegenhaltungen:
- EP-A1- 0 558 909
- DE-A1-102007 057 558
- DE-U1- 8 504 841
- DE-U1- 9 216 203

## Beschreibung

Die Erfindung betrifft einen stapelbaren Briefkorb zur Aufnahme von Schriftgut mit einem Boden, mit einer sich vom Boden an einer Rückseite im wesentlichen senkrecht nach oben erstreckenden Rückwand und mit sich vom Boden im wesentlichen senkrecht nach oben erstreckenden, quer zur Rückwand im Abstand voneinander verlaufenden Seitenwänden, wobei die Rückwand und die Seitenwände jeweils an ihrer Oberkante eine nach außen abgebogene Verstärkungspartie aufweisen und wobei der Boden einen nach unten abgebogenen Rand aufweist, welcher eine Rückpartie und zwei Seitenpartien zum Umgreifen der Verstärkungspartien der Rückwand und der Seitenwände eines baugleichen weiteren Briefkorbs aufweist.

Briefkörbe der eingangs genannten Art finden überwiegend im Bürobereich Anwendung und dienen vor allem dazu, Schriftgut, wie Eingangspost, Ausgangspost usw., vor der weiteren Verwendung zwischenzulagern. Sie werden hierzu in der Regel auf einer Tischplatte aufgestellt und zur Platzersparnis übereinander gestapelt. Jeder der Briefkörbe weist einen Aufnahmeraum für das Schriftgut auf, der zur Rückseite durch die Rückwand und zu den Seiten durch die Seitenwände begrenzt wird, während der Boden eine Auflagefläche für das Schriftgut bildet. Zur Vorderseite und nach oben ist der Briefkorb offen und ermöglichst die bequeme Entnahme des in ihm aufgenommenen Schriftguts. Die an der Rückwand und den Seitenwänden abgebogenen Verstärkungspartien verleihen dem Briefkorb eine erhöhte Stabilität. Der Rand an der Unterseite seines Bodens ermöglichst ein Stapeln mehrerer Briefkörbe übereinander, wobei Rand und Verstärkungspartien so ineinander greifen, dass die Briefkörbe nur schwer verrutschen können. Die Höhe der Seitenwände ist über den Großteil ihrer Länge konstant und entspricht der Höhe der Rückwand, so dass die Verstärkungspartien eine Auflagefläche für einen baugleichen Briefkorb bilden. Zur Vorderseite hin verringert sich die Höhe der Seitenwände jedoch, so dass dort der obere von beiden Briefkörben nicht auf dem unteren aufliegt. Wird auf den vorderen Rand eines der gestapelten Briefkörbe eine Kraft ausgeübt, so kann dieser im Extremfall kippen. Die Kippgefahr ist um so geringer, je länger die Abschnitte der Seitenwände sind, die dieselbe Höhe aufweisen wie die Rückwand. Insbesondere dann, wenn das Schriftgut in Querformat zwischengelagert werden soll, also wenn die Längsseite des Schriftguts parallel zur Rückwand angeordnet wird und die Seitenwände kürzer sind als die Rückwand, ist die Kippgefahr erhöht.

Ein Briefkorb ist in DE 85 04 841 U offenbart.

Es ist daher Aufgabe der Erfindung, einen Briefkorb der eingangs genannten Art derart weiterzubilden, dass er weniger leicht kippen kann, wenn er auf einen weiteren baugleichen Briefkorb aufgesetzt ist.

Die Aufgabe wird erfindungsgemäß dadurch gelöst, dass der Rand mindestens ein Rastelement zum Hintergreifen einer der Verstärkungspartien des weiteren Briefkorbs aufweist. Vorteilhafte Weiterbildungen der Erfindung sind Gegenstand der abhängigen Ansprüche.

Der Erfindung liegt der Gedanke zugrunde, eine Befestigungsmöglichkeit zu schaffen, mit der zwei aufeinander gestapelte Briefkörbe gleicher Bauart auf einfache Weise miteinander verbunden werden können. Im Gegensatz zu den vorbekannten Briefkörben, die, wenn sie übereinander gestapelt werden, nur lose aufeinander liegen, setzt das Rastelement dem Abheben des oberen Briefkorbs vom unteren Briefkorb eine Kraft entgegen. Diese Kraft verhindert auch ein Verkippen des oberen Briefkorbs gegenüber dem unteren Briefkorb. Dabei ist das Rastelement um so effektiver, wenn es in der der Rückwand zugewandten hinteren Hälfte des Briefkorbs angeordnet ist, da es dann einen längeren Hebelarm bezüglich der Kippachse bildet.

Es ist möglich, ein Rastelement oder mehrere Rastelemente an der Rückpartie des Rands anzuordnen. Es wird jedoch bevorzugt, dass zwei Rastelemente vorgesehen sind, die sich jeweils von einer der Seitenpartien auf die jeweils andere Seitenpartie zu erstrecken. Zweckmäßig sind diese beiden Rastelemente spiegelsymmetrisch bezüglich einer senkrecht zur Rückwand verlaufenden Symmetrieebene angeordnet. Dadurch wird erreicht, dass die Rastelemente auch dann noch unter den Verstärkungspartien angeordnet sind und ein Verkippen verhindern, wenn der obere Briefkorb gegenüber dem unteren in Längsrichtung der Seitenwände ein Stück weit nach hinten verschoben wird. Vorzugsweise ist das mindestens eine Rastelement in der der Rückwand zugewandten hinteren Hälfte des Briefkorbs angeordnet, vorteilhaft nahe der Rückwand. Dort ist der Briefkorb durch die Verbindung der Seitenwände mit der Rückwand stabiler.

Um die Verstärkungspartien zuverlässig untergreifen zu können, ohne dass hierbei größere Verformungen des Materials auftreten, ist das mindestens eine Rastelement zweckmäßig in einem Abstand zum Boden angeordnet, der mindestens so groß ist wie die Dicke der Verstärkungspartien. Dabei wird bevorzugt, dass das Rastelement die Form einer zum Boden parallel verlaufen, aus dem Rand vorspringenden Platte aufweist. Diese weist zweckmäßig keine konstante Breite auf, sondern ist in ihrer Mitte am breitesten, um die elastische Verformung beim Einrasten zu erleichtern. Eine besonders einfache Herstellbarkeit des Briefkorbs wird erzielt, wenn dieser einstückig ausgebildet ist, vorzugsweise als Spritzgussteil aus Kunststoff. Kunststoff weist eine ausreichende Elastizität auf, um ein Einrasten der Rastelemente unter den Verstärkungspartien zu ermöglichen.

Gemäß einer vorteilhaften Weiterbildung der Erfindung ist am Boden im Abstand zu jeder Seitenpartie des Rands ein Führungselement angeordnet, das mit der zugehörigen Seitenpartie eine Führungsrinne für eine Seitenwand des weiteren Briefkorbs bildet. Die Führungsrinne erleichtert die Positionierung der Briefkörbe aufeinander.

Im Folgenden wird die Erfindung anhand eines in der Zeichnung schematisch dargestellten Ausführungsbeispiels näher erläutert. Es zeigen
- Fig. 1: einen Briefkorb in perspektivischer Ansicht;
- Fig. 2a: den Briefkopf gemäß Fig. 1 in einer Ansicht von unten;
- Fig. 2b: ein Detail aus Fig. 2a;
- Fig. 3a: zwei aufeinander gestapelte Briefkörbe in Seitenansicht;
- Fig. 3b: ein Detail aus Fig. 3a im Schnitt und
- Fig. 3c: eine Detaildarstellung des Schnitts R-R aus Fig. 3a.

Der in Fig. 1 gezeigte Briefkorb 10 ist einstückig als Spritzgussteil aus Kunststoff gefertigt. Er weist einen Boden 12 auf, der eine Auflagefläche für Schriftgut bildet, eine sich vom Boden 12 an dessen Rückseite senkrecht nach oben erstreckende Rückwand 14 und sich von der Rückwand 14 aus zur Vorderseite hin erstreckende Seitenwände 16. Der Boden 12, die Rückwand 14 und die Seitenwände 16 umgrenzen einen Aufnahmeraum 18 für Schriftgut, der zur Vorderseite und nach oben hin offen ist. Der Aufnahmeraum 18 ist so dimensioniert, dass Schriftgut im Format DIN A4 quer zum Benutzer, also mit der Längsseite parallel zur Rückwand 14, eingelegt werden kann. Um das Einlegen von Schriftgut zu erleichtern, ist die Höhe der Seitenwände 16 nur über einen Großteil ihrer Länge, ausgehend von der gleich hohen Rückwand 14, konstant und verringert sich zur Vorderseite, wie am besten aus Fig. 3a ersichtlich ist. Die Rückwand 14 und die Seitenwände 16 weisen jeweils an ihrer Oberkante eine vom Aufnahmeraum 18 weg nach außen abgebogene, parallel zum Boden 12 verlaufende Verstärkungspartie 20 auf, wobei die Verstärkungspartien 20 eine Auflagefläche in Form eines an den Ecken abgerundeten offenen Rechtecks bilden. Auf diese Auflagefläche kann ein weiterer, baugleicher Briefkorb 10 aufgesetzt werden, wie in Fig. 3a dargestellt. Zur besseren Positionierung des oberen Briefkorbs auf dem unteren Briefkorb sind die Briefkörbe 10 an ihrem Boden 12 mit einem Rand 22 versehen, der nach unten abgebogen ist, wobei eine Rückpartie 24 des Rands die Oberkante der Rückwand 14 des unteren Briefkorbs und Seitenpartien 26 des Rands die Oberkanten der Seitenwände 16 des unteren Briefkorbs 10 umgreifen, wie in Fig. 3a bis 3c dargestellt.

Nahe der Rückpartie 24 weisen die Seitenpartien 26 jeweils ein Rastelement 28 auf, das durch eine im Abstand zum Boden 12 aus der Seitenpartie 26 vorstehende, parallel zum Boden 12 verlaufende Platte gebildet wird. Die Rastelemente 28 hintergreifen die Verstärkungspartien 20 an den Seitenwänden 16 des unteren Briefkorbs. Jede Platte weist ihre maximale Breite in ihrer Mitte auf, so dass sie zum Einrasten unter der Verstärkungspartie 20 leicht elastisch gebogen werden kann. Durch diese Maßnahme wird eine Verbindung zwischen den Briefkörben geschaffen, die insbesondere auch ein Verkippen gegeneinander verhindern soll. Denn wenn eine Kraft auf den vorderen Bereich des oberen Briefkorbs ausgeübt wird, der nicht auf den Verstärkungspartien 20 des unteren Briefkorbs aufliegt, kann der hintere Bereich abgehoben werden. Diese Kippgefahr ist insbesondere deshalb gegeben, weil die Briefkörbe 10 im Querformat zum Betrachter angeordnet sind, so dass die Seitenwände 16 im Vergleich zu einem Längsformat wesentlich kürzer sind. Dadurch fällt auch das durch das Eigengewicht der Briefkörbe bedingte, ein Verkippen verhindernde Moment aufgrund des kürzeren Hebels geringer aus als beim Längsformat.

Am Boden 12 ist zudem im Abstand zum jeweiligen Rastelement 28 ein kreisbogenförmiges Führungselement 30 angeordnet, das zusammen mit der jeweiligen Seitenpartie 26 eine Führungsrinne 32 begrenzt. In dieser Führungsrinne wird die Verstärkungspartie 20 an der jeweiligen Seitenwand 16 des unteren Briefkorbs aufgenommen, so dass eine Positionierhilfe für die Briefkörbe 10 beim Stapeln geschaffen wird.

Zusammenfassend ist folgendes festzuhalten: Die Erfindung betrifft einen stapelbaren Briefkorb 10 zur Aufnahme von Schriftgut mit einem Boden 12, mit einer sich vom Boden 12 an einer Rückseite im wesentlichen senkrecht nach oben erstreckenden Rückwand 14 und mit sich vom Boden 12 im wesentlichen senkrecht nach oben erstreckenden, quer zur Rückwand 14 im Abstand voneinander verlaufenden Seitenwänden 16, wobei die Rückwand 14 und die Seitenwände 16 jeweils an ihrer Oberkante eine nach außen abgebogene Verstärkungspartie 20 aufweisen und wobei der Boden 12 einen nach unten abgebogenen Rand 22 aufweist, welcher eine Rückpartie 24 und zwei Seitenpartien 26 zum Umgreifen der Verstärkungspartien 20 der Rückwand 14 und der Seitenwände 16 eines baugleichen weiteren Briefkorbs 10 aufweist. Erfindungsgemäß ist vorgesehen, dass der Rand 22 mindestens ein elastisch verformbares Rastelement 28 zum Hintergreifen einer der Verstärkungspartien 20 des weiteren Briefkorbs 10 aufweist.

## Patentansprüche

1. Stapelbarer Briefkorb zur Aufnahme von Schriftgut mit einem Boden (12), mit einer sich vom Boden (12) an einer Rückseite im wesentlichen senkrecht nach oben erstreckenden Rückwand (14) und mit sich vom Boden (12) im wesentlichen senkrecht nach oben erstreckenden, quer zur Rückwand (14) im Abstand voneinander verlaufenden Seitenwänden (16), wobei die Rückwand (14) und die Seitenwände (16) jeweils an ihrer Oberkante eine nach außen abgebogene Verstärkungspartie (20) aufweisen und wobei der Boden (12) einen nach unten abgebogenen Rand (22) aufweist, welcher eine Rückpartie (24) und zwei Seitenpartien (26) zum Umgreifen der Verstärkungspartien (20) der Rückwand (14) und der Seitenwände (16) eines baugleichen weiteren Briefkorbs aufweist, **dadurch gekennzeichnet, dass** der Rand (22) mindestens ein elastisch verformbares Rastelement (28) zum Hintergreifen einer der Verstärkungspartien (20) des weiteren Briefkorbs aufweist.

2. Briefkorb nach Anspruch 1, **dadurch gekennzeichnet, dass** der Rand (22) zwei Rastelemente (28) aufweist, die sich jeweils von einer der Seitenpartien (26) auf die jeweils andere Seitenpartie (26) zu erstrecken.

3. Briefkorb nach Anspruch 2, **dadurch gekennzeichnet, dass** die Rastelemente (28) spiegelsymmetrisch bezüglich einer senkrecht zur Rückwand (14) verlaufenden Symmetrieebene angeordnet sind.

4. Briefkorb nach einem der vorangehenden Ansprüche, **dadurch gekennzeichnet, dass** das mindestens eine Rastelement (28) in der der Rückwand (14) zugewandten hinteren Hälfte angeordnet ist.

5. Briefkorb nach einem der vorangehenden Ansprüche, **dadurch gekennzeichnet, dass** das mindestens eine Rastelement (28) in einem Abstand zum Boden (12) angeordnet ist, der mindestens so groß ist wie die Dicke der Verstärkungspartien (20).

6. Briefkorb nach einem der vorangehenden Ansprüche, **dadurch gekennzeichnet, dass** das mindestens eine Rastelement (28) die Form einer zum Boden (12) parallel verlaufenden, aus dem Rand (22) vorspringenden Platte aufweist.

7. Briefkorb nach Anspruch 6, **dadurch gekennzeichnet, dass** das mindestens eine Rastelement (28) in einer Richtung längs zum Rand (22) von einer minimalen Breite auf eine maximale Breite anwächst und sich wieder auf die minimale Breite verkleinert.

8. Briefkorb nach einem der vorangehenden Ansprüche, **dadurch gekennzeichnet, dass** am Boden (12) im Abstand zu jeder Seitenpartie (26) des Rands (22) ein Führungselement (30) angeordnet ist, das mit der zugehörigen Seitenpartie (26) eine Führungsrinne (32) für eine Seitenwand (16) des weiteren Briefkorbs bildet.

9. Briefkorb nach einem der vorangehenden Ansprüche, **dadurch gekennzeichnet, dass** er einstückig ausgebildet ist.

10. Briefkorb nach Anspruch 9, **dadurch gekennzeichnet, dass** er ein Spritzgussteil aus Kunststoff ist.

## Claims

1. Stackable letter tray for holding documents having a base (12), with a rear wall (14) extending upwards substantially perpendicularly from the base (12) on a rear side, and with side walls (16) running apart from one another transversely to the rear wall (14) extending upwards substantially perpendicularly from the base (12), wherein the rear wall (14) and the side walls (16) in each case comprise a reinforcing section (20) at their upper edge, bent outwards, and wherein the base (12) has an edge (22), bent downwards, which comprises a rear section (24) and two side sections (26) for encompassing the reinforcing sections (20) of the rear wall (14) and the side walls (16) of a further structurally identical letter tray, **characterised in that** the edge (22) comprises at least one elastically deformable locking element (28) for engaging behind one of the reinforcing sections (20) of the further letter tray.

2. Letter tray according to claim 1, **characterised in that** the edge (22) comprises two locking elements (28) which in each case extend from one of the side sections (26) to the respective other side section (26).

3. Letter tray according to claim 2, **characterised in that** the locking elements (28) are arranged mirror symmetrically with respect to a symmetry plane running perpendicularly to the rear wall (14).

4. Letter tray according to any one of the preceding claims, **characterised in that** the at least one locking element (28) is arranged in the rear half facing the rear wall (14).

5. Letter tray according to any one of the preceding claims, **characterised in that** the at least one locking element (28) is arranged at a distance from the base (12) which is at least as large as the thickness of the reinforcing sections (20).

6. Letter tray according to any one of the preceding claims, **characterised in that** the at least one locking element (28) has the form of a plate running parallel to the base (12) and projecting forward from the edge (22).

7. Letter tray according to claim 6, **characterised in that** the at least one locking element (28) increases in a longitudinal direction to the edge (22) from a minimum width to a maximum width and again reduces to the minimum width.

8. Letter tray according to any one of the preceding claims, **characterised in that** a guide element (30), which forms a guide channel (32) with the associated side section (26) for a side wall (16) of the further letter tray, is arranged on the base (12) at a distance from each side section (26) of the edge (22).

9. Letter tray according to any one of the preceding claims, **characterised in that** it is designed in one piece.

10. Letter tray according to claim 9, **characterised in that** it is an injection-moulded part made of plastic.

## Revendications

1. Corbeille à lettres de type empilable, conçue pour recevoir des documents et comprenant un fond (12), une paroi postérieure (14) s'étendant pour l'essentiel verticalement vers le haut à partir du fond (12), sur une face postérieure, et des parois latérales (16) s'étendant pour l'essentiel verticalement vers le haut à partir dudit fond (12), à distance les unes des autres et transversalement par rapport à la paroi postérieure (14), ladite paroi postérieure (14) et lesdites parois latérales (16) étant respectivement pourvues, sur leur arête supérieure, d'une zone de renforcement (20) coudée vers l'extérieur, et le fond (12) présentant un rebord (22) qui est coudé vers le bas et comporte une région postérieure (24) et deux régions latérales (26), en vue de ceinturer les zones de renforcement (20) de la paroi postérieure (14) et des parois latérales (16) d'une autre corbeille à lettres de réalisation identique, **caractérisée par le fait que** le rebord (22) présente au moins un élément encliquetable (28) élastiquement déformable et destiné à emprisonner, par-derrière, l'une des zones de renforcement (20) de l'autre corbeille à lettres.

2. Corbeille à lettres selon la revendication 1, **caractérisée par le fait que** le rebord (22) comporte deux éléments encliquetables (28) s'étendant, à chaque fois, de l'une des régions latérales (26) vers l'autre région latérale (26) respective.

3. Corbeille à lettres selon la revendication 2, **caractérisée par le fait que** les éléments encliquetables (28) sont agencés spéculairement vis-à-vis d'un plan de symétrie s'étendant perpendiculairement à la paroi postérieure (14).

4. Corbeille à lettres selon l'une des revendications précédentes, **caractérisée par le fait que** l'élément encliquetable (28), à présence minimale, est disposé dans la moitié postérieure pointant vers la paroi postérieure (14).

5. Corbeille à lettres selon l'une des revendications précédentes, **caractérisée par le fait que** l'élément encliquetable (28) à présence minimale est disposé, par rapport au fond (12), à une distance au moins égale à l'épaisseur des zones de renforcement (20).

6. Corbeille à lettres selon l'une des revendications précédentes, **caractérisée par le fait que** l'élément encliquetable (28), à présence minimale, revêt la forme d'une plaquette s'étendant parallèlement au fond (12) et faisant saillie au-delà du rebord (22).

7. Corbeille à lettres selon la revendication 6, **caractérisée par le fait que** l'élément encliquetable (28), à présence minimale, s'épaissit d'une largeur minimale à une largeur maximale dans une direction longitudinale vis-à-vis du rebord (22), puis s'amenuise de nouveau jusqu'à ladite largeur minimale.

8. Corbeille à lettres selon l'une des revendications précédentes, **caractérisée par le fait qu'**un élément de guidage (30) situé sur le fond (12) à distance de chaque région latérale (26) du rebord (22) forme, avec la région latérale (26) associée, une rainure de guidage (32) dédiée à une paroi latérale (16) de l'autre corbeille à lettres.

9. Corbeille à lettres selon l'une des revendications précédentes, **caractérisée par le fait qu'**elle est de réalisation monobloc.

10. Corbeille à lettres selon la revendication 9, **caractérisée par le fait qu'**elle se présente comme une pièce venue de moulage par injection en matière plastique.
